# EUROPÄISCHE PATENTSCHRIFT

(11) **EP 0 922 536 B1**
(45) Veröffentlichungstag und Bekanntmachung des Hinweises auf die Patenterteilung: **05.03.2003**
(21) Anmeldenummer: 97121896.1
(22) Anmeldetag: 12.12.1997
(51) Int. Cl.: B25B 27/00

(54) **Gerät zum Setzen von Blindnietmuttern**
Device for placing rivet nuts
Dispositif pour la pose de chevilles à expansion

(43) Veröffentlichungstag der Anmeldung: 16.06.1999
(73) Patentinhaber: Schruff, Herbert, 65375 Oestrich-Winkel (DE)
(72) Erfinder: Schruff, Herbert, 65375 Oestrich-Winkel (DE)
(74) Vertreter: Quermann, Helmut, Dipl.-Ing.

(56) Entgegenhaltungen:
- EP-A- 0 159 255
- EP-A- 0 445 084
- DE-A- 2 739 166
- DE-A- 3 701 883
- DE-U- 9 408 203
- FR-A- 2 343 564
- FR-A- 2 354 853
- FR-A- 2 724 856
- GB-A- 2 130 514
- GB-A- 2 172 233

## Beschreibung

Die Erfindung betrifft ein Gerät zum Setzen von Blindnietmuttern, bei dem der Gewindedorn bis zum Anschlag an das Mundstück in das Muttergewinde eingeschraubt wird und dann axial verschoben wird, so dass das dünnwandige Material des freigeschnittenen Teils nach außen ausweicht und einen Wulst bildet.

Bei entsprechenden Geräten ist die aufgebrachte Zugkraft jedoch nicht während des gesamten Nietvorgangs gleichbleibend, vielmehr ist beispielsweise bei zwei sich aufeinander zu bewegenden Handhebeln gegen Ende der Bewegung die aufgebrachte Kraft am größten. Die größte Kraft ist jedoch erforderlich in dem Zeitpunkt, wo das Material des freigeschnittenen Teils beginnt, sich nach außen zu bewegen, während mit fortschreitender Bewegung eine immer geringere Kraft erforderlich ist, bis zum Schluss der Nietvorgang abgebrochen werden muss, wenn der Wulst sich an die Wandung des Bohrlochs anlegt, um eine Beschädigung des Gewindes zu vermeiden.

Die Wandstärke im freigeschnittenen Teil der Blindnietmutter wird vorzugsweise so gewählt, dass die Klemmkraft des sich bildenden Wulstes möglichst groß ist, um später als Verdrehsicherung zu wirken.

Demnach liegt die zum Vernieten erforderliche Zugkraft in der Regel nur knapp unter der Gewindetragkraft, wodurch das konkrete Vernieten der Blindnietmutter mit den bisher auf dem Markt angebotenen Nietwerkzeugen kompliziert ist.

Diese sollen die Blindnietmutter über eine jeweils dem Gewindedurchmesser angepasste und begrenzte Zugkraft vernieten, so dass sich ein ausreichender Wulst bildet, jedoch das Gewinde am Ende des Nietvorganges nicht beschädigt wird. Diese an sich logische Art zum Verarbeiten bzw. Vernieten von Blindnietmuttern scheitert aber an der geringen Differenz zwischen der zum Vernieten erforderlichen Zugkraft und der der maximalen Gewindetragkraft.

Als Konsequenz hieraus arbeiten heute Werkzeuge mit einer sogenannten Hubbegrenzung. Es sind auch mechanische Werkzeuge für kleinere Gewindeabmessungen bekannt, bei denen sich der Bediener auf sein Gefühl verlassen muss.

Bei der Vernietung mit Hubbegrenzung wird der für die Vernietung erforderliche Weg berechnet und der Hub des Werkzeuges darauf begrenzt. Dieses Verfahren ist recht kompliziert, da es nur Annäherungswerte gibt und Blindnietmuttern von verschiedenen Herstellern mit unterschiedlichen Toleranzen gefertigt werden.

Auch setzt diese Arbeitsweise voraus, dass die Blindnietmutter, obwohl sie einen großen Toleranzbereich hat, mit einem Werkzeug in nur jeweils ein und derselben Materialstärke vernietet werden kann. Weitere Probleme entstehen dadurch, dass vom Bediener genau darauf geachtet werden muss, die Blindnietmutter immer vollständig bis zum Anschlag auf den Gewindedorn des Werkzeuges aufzuschrauben, damit der eingestellte Hubweg nicht teilweise ins Leere läuft.

In der Praxis kommt es wegen der starren Hubbegrenzung häufig zur ungenügenden Vernietung bzw. Beschädigung des Gewindes, es sei denn, die Geräte werden vom Fachmann genauer eingestellt, und die Verarbeitung wird sorgfältig überwacht.

Ingesamt ist somit die Verarbeitung von Blindnietmuttem im Gegensatz zur Verarbeitung von Blindnieten technisch recht anspruchsvoll, so dass sich der Einsatz bei kleinen Serien kaum lohnt und sich bis heute kein nennenswerter "Do-it-yourself-Markt gebildet hat.

Ein Gerät zum Setzen von Blindnietmuttern ist beispielsweise aus der FR 2 354 853 A bekannt. Dieses wirkt rein mechanisch. Die von Beginn der axialen Bewegung der Blindnietmutter abnehmende Zugkraft kann aufgrund des Umstandes aufgebracht werden, dass zwei Hebelarme zum Betätigen des Gerätes voneinander weggebogen sind und mit diesen ein in Abhängigkeit von der Zustellbewegung der Hebelarme verschiebliches Stellelement zusammenwirkt, wobei das Stellelement den Gewindedorn aufnimmt.

Ähnliche Geräte zum Setzen von Blindnietmuttern, die somit ausschließlich mechanisch wirken, sind aus der FR 2 343 564 A und der EP 0 159 255 A bekannt.

Aus der GB 2 130 514 A ist ein Gerät zum Setzen von Blindnieten, die mit beim Nietvorgangabreißenden Nietnägeln versehen sind, bekannt. Dieses Gerät bringt eine Zugkraft zur Ausbildung eines Wulstes durch ein dünnwandiges, freigeschnittenes Teil an dem Blindniet auf, derart, dass eine von Beginn einer axialen Bewegung des Blindniets abnehmende Zugkraft aufgebracht wird. Eine Pressklemme wird bis zum Anschlag an ein Mundstück an den Blindniet angesetzt und anschließend axial verschoben, so dass das dünnwandige Material des freigeschnittenen Teils nach außen auswandert und einen Wulst bildet. Bei diesem Gerät ist der Pneumatikzylinder in an sich bekannter Weise als doppelt wirkender Zylinder ausgelegt und läuft beim Rückhub nach dem Nietvorgang gegen eine Druckfeder, womit ein Teil der für den nächsten Arbeitsgang erforderlichen Kraft gespeichert wird. Dieses Gerät ist nicht zum Setzen von Blindnietmuttern geeignet.

Der Erfindung liegt die Aufgabe zugrunde, ein Gerät zum Setzen von Blindnutmuttern verfügbar zu machen, bei dem das Setzen von Blindnietmuttern einfach, sicher und wirtschaftlich möglich ist.

Gelöst wird die Aufgabe durch ein Gerät zum Setzen von Blindnietmuttern gemäß den Merkmalen des Patentanspruches 1. Weiterbildungen des Gerätes sind in den Unteransprüchen beschrieben.

Das erfindungsgemäße Gerät ermöglicht es, eine Zugkraft aufzubringen, die dem erforderlichen Kraftbedarf entspricht. Die Zugkraft liegt gegebenenfalls am Anfang über der Gewindekraft, was aber keine Probleme verursacht, da der Schaft der Blindnietmutter zunächst nachgibt, während am Ende der Bewegung die Kraft so verringert ist, dass eine Beschädigung des Gewindes nicht mehr möglich ist. Derartig konstruierte Werkzeuge können mit sehr viel Toleranz eingestellt werden. Ihre Regulierung, zum Beispiel über einen Druckminderer, ist denkbar einfach, da dem Fachmann die Zugkraft eines Gewindes bekannt ist. Insbesondere werden durch die Erfindung bisher auf dem Markt angebotene Werkzeuge vermieden, bei denen die Zugkräfte nicht den Erfordernissen entsprechen, indem von einem ungünstigen Moment ausgehend zu einem Zeitpunkt, wo eine hohe Kraft erforderlich ist, eine vergleichsweise geringe Kraft aufgebracht wird, während bei dem Ende der Bewegung eine sehr günstige Kraftübertragung vorhanden ist, was genau nicht der Fall sein sollte, da dadurch eine Beschädigung des Gewindes eintreten kann.

Durch die erfindungsgemäße Ausbildung des Gerätes als hydropneumatisches Werkzeug kann dieses baulich besonders einfach gestaltet werden und ermöglicht das sichere und wirtschaftliche Setzen der Blindnietmuttern. Bei dem Gerät ist der Pneumatikzylinder in an sich bekannter Weise als doppelt wirkender Zylinder ausgelegt. Dieser läuft beim Rückhub nach dem Nietvorgang gegen eine Feder, womit ein Teil der für den nächsten Arbeitsgang erforderlichen Kraft gespeichert wird.

Die Erfindung wird nachfolgend anhand eines Ausführungsbeispieles beschrieben. Nur die Figur 5 zeigt eine Ausführungsform gemäß der Erfindung. Die Darstellung der Figuren 1 bis 4 bezieht sich auf Gestaltungen, die durch die Erfindung nicht abgedeckt sind.

Es zeigt:
- Figur 1: ein Gerät mit zwei aufeinander zu bewegbaren Hebelarmen, die in einem Querlager angelenkt sind;
- Figur 2: eine abgewandelte Ausführungsform, bei der die Hebelarme an dem Gehäuse angelenkt sind;
- Figur 3: eine abgewandelte Ausführungsform mit einer Feder zur Druckminderung;
- Figur 4: ein hydro-pneumatisches Werkzeug mit einer Druckminderfeder und
- Figur 5: eine abgewandelte Ausführungsform - gemäß der Erfindung - mit einem doppelt wirkenden Zylinder mit einer Druckfeder zur Kraftspeicherung.

Fig. 1 zeigt ein mechanisches Gerät, bestehend aus einem Querlager 1, in dem ein Führungsrohr 2 fest verschraubt wird, welches zur Lagerung des Gehäuses 3 dient, so daß dieses gegen das Querlager 1 axial verschiebbar ist.

Mit dem Querlager 1 axial fest verbunden, jedoch mit freiem radialem Spiel ist ein Dorn 4, der durch das Führungsrohr 2 hindurch aus dem Gehäuse 3 herausragt und dort mit dem Gewindedorn 10 verbunden wird. In das Gehäuse 3 wird das Mundstück 11 eingeschraubt und über eine Rändelmutter 12 gekontert. Das Querlager 1 wird mit dem Gehäuse 3 verbunden, indem die Hebelarme 8 im Querlager 1 mit einem Querstift 7 gelagert werden und die Laschen 6 im Gehäuse 3 mit einem Querstift 5 sowie im Hebelarm 8 mit einem Querstift 9 gelagert werden.

Beim Betätigen des Hebelarms von Position 1 hin zu Position 2 verschiebt sich das Gehäuse 3 mit dem Mundstück 11 gegen den Gewindedorn 10 mit einer sich verringernden Kraftübertragung.

Fig. 2 zeigt eine modifizierte Gestaltung, die darin besteht, daß das Querlager 1 mit dem Gehäuse 3 verbunden wird, indem die Hebelarme 8 im Gehäuse 3 mit einem Querstift 2, 7, 27 gelagert werden und die Laschen 6 im Querlager 1 mit einem Querstift 2, 5, 25 sowie im Hebelarm 8 mit einem Querstift 2, 9, 29 gelagert werden. Beim Betätigen des Hebelarms von Position 1 hin zu Position 2 verschiebt sich das Gehäuse 3 mit dem Mundstück 11 gegen den Gewindedorn 10 mit einer sich ebenfalls verringernden Kraftübertragung.

Fig. 3 zeigt eine Abwandlung, bei der ein mechanisches Gerät aus einem Querlager 31 besteht, in dem ein Führungsrohr 32 fest verschraubt wird, welches zur Lagerung des Gehäuses 33 dient, so daß dieses gegen das Querlager 31 axial verschiebbar ist. Beim Nietvorgang bewegen sich Querlager 31 und Gehäuse 33 von einander weg, was mit einer dazwischen liegenden und mit beiden verbundenen Feder 34 zu einem konstanten Anstieg des Widerstandes führt.

Eine weitere Gestaltung, besonders geeignet für hydro-pneumatisch angetriebene Werkzeuge, ist in Fig. 4 dargestellt und besteht darin, den Hub gegen eine ansteigende Kraft zu fahren. Geeignet ist jede Art von Feder bzw. Federung oder auch eine Konstruktion nach dem System des Stoßdämpfers. Entgegen den bekannten hydro-pneumatischen Werkzeugen, die mit einer linearen Kraft arbeiten, erzeugt durch einen Pneumatikzylinder 41, der über einen hydraulischen Kolben 42 eine entsprechende Übersetzung ausführt und hiermit einen Hydraulikzylinder 43 antreibt, der den Gewindedorn 44 axial gegen das Mundstück 45 verschiebt, wird die Zugkraft des Werkzeugs während des Hubweges vermindert, indem sich der Pneumatikkolben 47 gegen eine entsprechende Feder 46 bewegt.

Die in den Fig. 3 und 4 dargestellten Geräte vernichten eine Kraft. Günstiger ist es, eine vor dem Nietvorgang erzeugte Federkraft zu nutzen, welche die Kraft des Werkzeuges beim Nietvorgang erhöht und bei Entspannung vermindert. In Fig. 5 ist eine solche - erfindungsgemäße - Lösung dargestellt.

Die Zugkraft des Gerätes kann während des Hubweges vermindert werden, indem der Pneumatikzylinder 41 als doppelt wirkender Zylinder ausgelegt wird und zunächst beim Rückhub nach einem Nietvorgang gegen eine Druckfeder 57 läuft und einen Teil der für den nächsten Arbeitsgang erforderlichen Kraft somit speichert. Dies bewirkt nicht nur die gewünschte degressive Zugkraft, sondern erlaubt auch eine wesentliche Verbesserung der Leistung des Zylinders, der somit entweder mehr Kraft hat oder entsprechend kleiner ausgelegt werden kann.

Auch bei mechanischen Werkzeugen kann die Zugkraft während des Hubweges vermindert werden, indem die Feder 4 als Druckfeder ausgelegt wird und beim Öffnen des Werkzeuges einen Teil der für den nächsten Arbeitsgang erforderlichen Kraft speichert. Dies bewirkt nicht nur die gewünschte degressive Zugkraft, sondern erlaubt auch eine wesentliche Verbesserung der Leistung des Werkzeuges, das somit mehr Kraft erzeugt oder entsprechend kleiner ausgelegt werden kann.

Um den Federkörper bei allen Konstruktionen möglichst klein zu halten und gleichzeitig die Zugkraft stärker zu vermindern, kann die Feder so ausgelegt werden, daß sie beim Beginn des Nietvorgangs unterstützend und in der Endphase hemmend wirkt. Dies wird erreicht, indem ein und dieselbe Feder sowohl als Druckfeder als auch als Zugfeder verwendet wird. Beim Rückhub des Werkzeuges geht sie über ihren entspannten Zustand in einen die Kraft speichernden Zustand und wirkt somit als Druckfeder. Beim Nietvorgang unterstützt die Feder bis zu ihrem entspannten Zustand die Zugkraft des Werkzeugs degressiv, wie bereits beschrieben, um dann als Zugfeder diese Kraft noch stärker abzubauen.

Statt der dargestellten Federn können auch andere flexible Materialien zur Federwirkung verwendet werden.

Anstelle einer Federkraft kann zur Verminderung der Zugkraft auch die Antriebskraft des Werkzeuges, z. B. Druckluft, während des Nietvorgangs reduziert werden.

Ölbremsen, Stoßdämpfer, Reibungswiderstände jeder Art eignen sich alle gleichwohl zum Erreichen des gleichen technischen Effekts.

## Patentansprüche

1. Gerät zum Setzen von Blindnietmuttern, das eine Zugkraft zur Ausbildung eines Wulstes durch ein dünnwandiges, freigeschnittenes Teil an der Blindnietmutter aufbringt, derart, dass eine von Beginn einer axialen Bewegung der Blindnietmutter abnehmende Zugkraft aufgebracht wird, wobei ein Gewindedorn (44) bis zum Anschlag an ein Mundstück (45) in das Muttergewinde eingeschraubt wird und anschließend axial verschoben wird, so dass das dünnwandige Material des freigeschnittenen Teils nach außen auswandert und den Wulst bildet, wobei bei dem Gerät ein Pneumatikzylinder (41) in an sich bekannter Weise als doppelt wirkender Zylinder ausgelegt ist und beim Rückhub nach dem Nietvorgang gegen eine Federkraft läuft und damit einen Teil der für den nächsten Arbeitsgang erforderlichen Kraft speichert, wobei bei dem hydro-pneumatischen Gerät der Pneumatikzylinder (41) über einen hydraulischen Kolben (42) eine Übersetzung ausführt und hiermit einen Hydraulikzylinder (43) antreibt, der den Gewindedorn axial verschiebt.

2. Gerät nach Anspruch 1, wobei bei dem hydro-pneumatischen Gerät die für das gewählte Gewinde zugeordnete Kraft durch einen Druckminderer einregulierbar ist.

3. Gerät nach Anspruch 1 oder 2, wobei die Feder (57) als Druckfeder ausgebildet ist und beim öffnen des Werkzeuges einen Teil der für den nächsten Arbeitsgang erforderlichen Kraft speichert.

4. Gerät nach einem der Ansprüche 1 bis 3, wobei zur Abnahme der Zugkraft eine elektronische Steuereinrichtung vorgesehen ist.

## Claims

1. Device for placing blind rivet nuts, which applies a tensional force to the blind rivet nut for formation of a swelling through a thin-walled cut-free portion, such that a tensional force decreasing from the start of an axial movement of the blind rivet nut is applied, whereby a threaded spindle (44) is screwed into the internal thread until it stops against a mouthpiece (45) and is subsequently moved axially, so that the thin-walled material of the cut-free portion moves outwards and forms the swelling, whereby with the device a pneumatic cylinder (41) is designed in known manner as a double-acting cylinder and on the back-stroke following the riveting procedure, moves against a spring force and thereby stores part of the force required for the next working operation, whereby with the hydro-pneumatic device the pneumatic cylinder (41) performs a gearing process via a hydraulic piston (42) and thereby drives a hydraulic cylinder (43) which moves the threaded spindle axially.

2. Device according to Claim 1, whereby with the hydro-pneumatic device, the force allocated to the selected thread may be regulated with a pressure reducer.

3. Device according to Claim 1 or 2, whereby the spring (57) is designed as a compression spring and on opening of the tool, stores part of the force required for the next working operation.

4. Device according to one of the claims 1 to 3, whereby for reducing the tensional force, an electronic control device is provided.

## Revendications

1. Appareil pour poser des chevilles à expansion exerçant une force de traction pour former un bourrelet avec la partie à paroi mince, dégagée de la cheville à expansion, en appliquant une force de traction diminuant à partir du début du mouvement axial de la cheville à expansion, une broche filetée (44) étant vissée dans le filetage de l'écrou jusqu'à venir en butée contre un embout (45) pour être ensuite coulissée axialement de façon que la matière à paroi mince de la partie dégagée se déploie vers l'extérieur et forme le bourrelet,
l'appareil comportant un vérin pneumatique (41) en forme de vérin à double effet, connu, dont la course de retour, après l'opération de rivetage, se fait contre la force développée par un ressort en accumulant ainsi une partie de la force nécessaire pour l'opération suivante,
lorsqu'il s'agit d'un appareil dans lequel hydropneumatique, le vérin pneumatique (41) effectue une démultiplication par un piston hydraulique (42) et entraîne ainsi un vérin hydraulique (43) qui déplace axialement la broche filetée.

2. Appareil selon la revendication 1,
dans lequel
lorsqu'il s'agit d'un l'appareil hydropneumatique, la force associée au filetage choisi se règle par un réducteur de pression.

3. Appareil selon la revendication 1 ou 2,
dans lequel
le ressort (57) est un ressort de compression et à l'ouverture de l'outil il emmagasine une partie de la force nécessaire à l'opération suivante.

4. Appareil selon l'une des revendications 1 à 3,
dans lequel
une installation de commande électronique assure la diminution de la force de traction.
